# EUROPÄISCHE PATENTSCHRIFT

(11) **EP 1 039 031 B1**
(45) Veröffentlichungstag und Bekanntmachung des Hinweises auf die Patenterteilung: **01.10.2003**
(21) Anmeldenummer: 00105576.3
(22) Anmeldetag: 16.03.2000
(51) Int. Cl.: E01B 2/00, E01B 9/68

(54) **Verfahren zum Herstellen einer festen Fahrbahn für Schienenfahrzeuge**
Method for making a track structure
Méthode de réalisation d'une voie ferrée

(30) Priorität: 19.03.1999 DE 19912422
(43) Veröffentlichungstag der Anmeldung: 27.09.2000
(73) Patentinhaber: GSG Knape Gleissanierung GmbH, 85737 Ismaning (DE)
(72) Erfinder: Bieger, Friedhelm, 65474 Bischofsheim (DE)
(74) Vertreter: Manitz, Finsterwald & Partner GbR

(56) Entgegenhaltungen:
- EP-A- 0 574 673
- EP-A- 0 894 898

## Beschreibung

Die vorliegende Erfindung betrifft ein Verfahren zur Herstellung einer festen Fahrbahn für Schienenfahrzeuge mit einer Tragschicht, insbesondere aus Asphalt oder Beton, auf welche die die Schienen tragenden Schwellen aufgelegt und verankert werden, bei welchem ein Gleisabschnitt aus Schwellen und Schienen auf der Tragschicht aufgelegt und verankert, die Höhenlage des verlegten Gleisabschnittes überprüft und, insbesondere durch Einlegen von Höhenausgleichsplatten zwischen Schwelle und Schiene, korrigiert wird.

Feste Fahrbahnen der beschriebenen Art werden insbesondere für hohe Geschwindigkeiten eingesetzt, da hier hohe Genauigkeitsanforderungen an die Gleislage zu erfüllen sind. Die Tragschicht, auf welche die Gleise aufgelegt werden, kann zwar mit einer recht hohen Genauigkeit gefertigt werden. Diese Genauigkeit reicht jedoch nicht aus, um die bei hohen Geschwindigkeiten erforderliche Genauigkeit einzuhalten. Die Höhenschwankungen der Tragschicht müssen daher ausgeglichen werden. Außerdem müssen die Fertigungstoleranzen der Schwellen und eventuell der Schienen ausgeglichen werden. Dies erfolgt bei bekannten Verfahren der beschriebenen Art durch Einlegen von Ausgleichsplatten zwischen Schwelle und Schiene.

Aus der Europäischen Patentanmeldung EP-A-0 894 898 ist ein Verfahren zu entnehmen, wo Fertigungstoleranzen nach dem Verlegen der Schienen ausgeglichen werden.

Der Erfindung liegt die Aufgabe zugrunde, das Verfahren der eingangs beschriebenen Art zu verbessern und zu vereinfachen.

Diese Aufgabe wird dadurch gelöst, daß die Höhenlage der Tragschicht an den vorgesehenen Auflagerstellen der Schwellen sowie die Dicken der Schwellen im Bereich der Auflagerstellen für die Schienen gemessen werden, daß aus den gemessenen Werten das Erfordernis eines Höhenausgleichs und dessen Größe bestimmt wird und daß geeignete Ausgleichsmittel bereits beim Verlegen des Gleisabschnitts angebracht werden.

Durch das Vermessen der Höhenlage der Auflagerfläche der Tragschicht und der Schwellendicke im Bereich der Schienenauflage während des Verlegevorgangs kann ein notwendiger Höhenausgleich bereits vor dem Aufsetzen der Schwelle auf die Tragschicht und vor dem Einsetzen der Schienen in die Schwelle festgestellt werden. Dadurch können die notwendigen Ausgleichsmittel bereits beim Verlegen des Gleisabschnittes mit eingesetzt werden. Ein separater nachgeschalteter Arbeitsschritt entfällt dadurch. Das Verlegen wird dadurch insgesamt beschleunigt und vereinfacht.

Nach einer Ausgestaltung der Erfindung wird zusätzlich die Höhe der Schiene an den Lagerstellen auf den Schwellen gemessen und bei der Bestimmung des Höhenausgleichs mit berücksichtigt. Durch diese Maßnahme können auch die Höhentoleranzen der Schienen ausgeglichen und damit die Abweichungen der Höhenlage des verlegten Gleises von dem Sollwert weiter verringert werden.

Nach einer weiteren Ausgestaltung der Erfindung erfolgt die Messung der Höhenlage der Tragschicht und/oder der Schienenhöhe beim Verlegen des Gleisabschnitts, insbesondere jeweils unmittelbar vor dem Ablegen einer Schwelle, wobei die Ausgleichsmittel vor dem Einsetzen der Schiene in die Schwellen angebracht werden. Dies vereinfacht und verbessert die Bestimmung der auszumessenden Auflagerstelle auf der Tragschicht und es auszumessenden Schienenabschnitts. Durch das Anbringen der Ausgleichsmittel vor dem Einsetzen der Schiene in die Schwellen wird ein Lösen der Schienen von den Schwellen zum Anbringen der Ausgleichsmittel entbehrlich.

Nach einer weiteren Ausgestaltung der Erfindung wird die Schwelle nach dem Absetzen gegen ein Verschieben fixiert. Hierdurch wird sichergestellt, daß die Schiene an dem ausgemessenen Abschnitt der Tragschicht verbleibt und die durch das Anbringen der Ausgleichsmittel erreichte Genauigkeit der Höhenlage erhalten bleibt.

Bevorzugt wird bei der Bestimmung des Höhenausgleichs das Höhenverhältnis zwischen linker und rechter Schiene einer Schwelle, das Höhenlagenverhältnis aufeinander folgender Schwellen und/oder das Längshöhenverhältnis zwischen zwei in einem vorgegebenen Abstand, beispielsweise fünf Meter, zueinander angeordneten Meßpunkten berücksichtigt. Damit kann allen üblichen Anforderungen an die Lagegenauigkeit Rechnung getragen werden.

Nach einer weiteren Ausgestaltung der Erfindung wird die Lage des Gleisabschnitts in Querrichtung, vorzugsweise ausgehend von der Schwellenmitte, vor dem Fixieren ausgerichtet. Damit wird vorteilhafterweise nicht nur die Höhenlage sondern auch die Längsrichtung des Gleisabschnittes festgelegt, und es werden die Toleranzen verringert.

Die Bestimmung der Höhen- und Seitenlage des Gleisabschnitts kann nach einer Ausgestaltung der Erfindung mittels auf die Tragschicht aufgebrachter Hilfspunkte erfolgen. Ebenso kann die Bestimmung auch über Laser von Festpunkten aus erfolgen. Diese Methoden zur Bestimmung haben sich als besonders geeignet herausgestellt.

Nach einer weiteren Ausgestaltung der Erfindung werden die gemessenen Werte, die vorgenommenen Ausgleichsmaßnahmen und die endgültige Gleislage dokumentiert. Damit ist jederzeit abrufbar, welche Ausgangslage gegeben war und mit welchen Maßnahmen welcher Endstand erreicht wurde.

Zur Durchführung des erfindungsgemäßen Verfahrens wird bevorzugt eine Verlegevorrichtung verwendet, auf welcher alle zur Durchführung des Verfahrens notwendigen Mittel vorhanden sind. Damit kann das Verlegen mit einer einzigen Vorrichtung erfolgen.

Die Durchführung des erfindungsgemäßen Verfahrens wird nachfolgend beispielhaft anhand einer Zeichnung beschrieben. In dieser Zeichnung zeigen, in schematischer Darstellung,
- Fig. 1: einen Querschnitt durch eine feste Fahrbahn mit aufgelegtem Gleis,
- Fig. 2: einen Querschnitt durch einen Teil eines Gleisabschnitts und
- Fig. 3: eine Draufsicht auf einen Fahrbahnabschnitt.

Auf einer Grundschicht 1 ist eine untere Tragschicht 2, insbesondere eine hydraulische gebundene Tragschicht, und auf diese eine obere Tragschicht 3 aufgebracht. Die obere Tragschicht 3 kann insbesondere aus Beton oder Asphalt bestehen. Auf die obere Tragschicht 3 sind Schwellen 4 aufgelegt, auf denen Schienen 5 und 6 mittels Spannmitteln 7 befestigt sind. Die Schwellen 4 sind an der oberen Tragschicht 3 befestigt.

Zur Durchführung des erfindungsgemäßen Verfahrens wird die Höhenlage H₁ der oberen Tragschicht 3 an den Auflagerstellen 10 für die Schwellen 4 vor dem Ablegen der Schwellen 4 gemessen. Ebenso werden die Dicken D der Schwellen 4 an den Auflagerstellen 11 für die Schienen 5 und 6 sowie bevorzugt auch die Höhen H₂ der Schienen 5, 6 gemessen. Aus diesen Meßwerten werden die notwendigen Ausgleichsmaßnahmen bestimmt, um die geforderte Genauigkeit der Höhenlagen einzuhalten. Dabei wird neben der zulässigen Abweichung von der absoluten Höhenlage das Nachbarschaftsverhältnis, also die maximal zulässige Abweichung der Höhenlagen benachbarter Schwellen 4 bzw. Schienenabschnitte sowie die zulässige Höhendifferenz zwischen zwei einen vorgegebenen Abstand, insbesondere von fünf Meter, aufweisenden Meßpunkten 12, 13 berücksichtigt. Die maximal zulässige Abweichung von der absoluten Höhenlage kann beispielsweise 5 mm, die maximale Abweichung der Höhenlagen aufeinanderfolgender Schwellen ± 2 mm und die maximale Abweichung zwischen zwei beabstandeten Meßpunkten 12, 13 ebenfalls ± 2 mm betragen.

Zum Ausgleich der Höhenlagen werden bevorzugt Höhenausgleichsplatten 14 zwischen die Schwellen 4 und die Schienen 5, 6 eingesetzt. Die Höhenausgleichsplatten 14 können beispielsweise Dicken zwischen 2 und 12 mm aufweisen. Ausnahmsweise können an der Schwelle 4 vorhandene Zwischenplatten 15 zum Höhenausgleich verwendet werden.

Der für die Bestimmung des Höhenausgleichs erforderliche Rechner kann zugleich auch zur Steuerung der Schwellenablage im vorgegebenen Schwellenabstand in Bezug auf die Längsrichtung des Gleises eingesetzt werden sowie zur Bestimmung der Schwellenmitte für ein richtungsgenaues Verlegen der Schwelle 4.

Mit dem erfindungsgemäßen Verfahren kann in schneller und einfacher Weise eine Verlegung von Gleisen auf eine feste Tragschicht mit hoher Genauigkeit erfolgen. Ein zusätzlicher Arbeitsgang zum Ausgleichen der Höhenlagen ist nicht erforderlich.

### Bezugszeichenliste

- 1: Grundschicht
- 2: untere Tragschicht
- 3: obere Tragschicht
- 4: Schwelle
- 5: Schiene
- 6: Schiene
- 7: Spannmittel

- 10: Auflagerstelle von 4
- 11: Auflagerstelle von 5, 6
- 12: erster Meßpunkt
- 13: zweiter Meßpunkt
- 14: Höhenausgleichsplatte
- 15: Zwischenplatte

- a: Abstand von 12, 13
- D: Dicke von 4
- H₁: Höhenlage von 3
- H₂: Schienenhöhe

## Patentansprüche

1. Verfahren zur Herstellung einer festen Fahrbahn für Schienenfahrzeuge mit einer Tragschicht (3), insbesondere aus Asphalt oder Beton, auf welche die die Schienen (5, 6) tragenden Schwellen (4) aufgelegt und verankert werden, bei welchem ein Gleisabschnitt aus Schwellen (4) und Schienen (5, 6) auf der Tragschicht (3) aufgelegt und verankert, die Höhenlage des verlegten Gleisabschnittes überprüft und, insbesondere durch Einlegen von Höhenausgleichsplatten (14) zwischen Schwelle (4) und Schiene (5, 6), korrigiert wird,
**dadurch gekennzeichnet,**
**daß** die Höhenlage H₁ der Tragschicht (3) an den vorgesehenen Auflagerstellen (10) der Schwellen (4) sowie die Dicken D der Schwellen (4) im Bereich der Auflagerstellen (11) für die Schienen (5, 6) gemessen werden, daß aus den gemessenen Werten H₁, D das Erfordernis eines Höhenausgleichs und dessen Größe bestimmt wird und daß geeignete Ausgleichsmittel (14) bereits beim Verlegen des Gleisabschnitts angebracht werden.

2. Verfahren nach Anspruch 1,
**dadurch gekennzeichnet,**
**daß** zusätzlich die Höhe (H₂) der Schienen (5, 6) gemessen und bei der Bestimmung des Höhenausgleichs mit berücksichtigt wird.

3. Verfahren nach Anspruch 2,
**dadurch gekennzeichnet,**
**daß** die Messung der Höhenlage H₁ der Tragschicht (3) beim Verlegen des Gleisabschnitts, insbesondere jeweils unmittelbar vor dem Ablegen einer Schwelle (4) erfolgt, und daß die Ausgleichsmittel (14) vor dem Einsetzen der Schienen (5, 6) in die Schwellen (4) angebracht werden.

4. Verfahren nach einem der vorhergehenden Ansprüche,
**dadurch gekennzeichnet,**
**daß** die Schwellen (4) nach dem Absetzen gegen ein Verschieben fixiert werden.

5. Verfahren nach einem der vorhergehenden Ansprüche,
**dadurch gekennzeichnet,**
**daß** bei der Bestimmung des Höhenausgleichs das Höhenverhältnis zwischen linker und rechter Schiene (5, 6) einer Schwelle (4), das Höhenlagenverhältnis aufeinanderfolgender Schwellen (4) und/oder das Längshöhenverhältnis zwischen zwei in einem vorgegebenen Abstand (a), beispielsweise 5 Meter, zueinander angeordneten Meßpunkten (12, 13) berücksichtigt wird.

6. Verfahren nach einem der vorhergehenden Ansprüche,
**dadurch gekennzeichnet,**
**daß** die Seitenlage des Gleisabschnitts vor dem Fixieren ausgerichtet wird.

7. Verfahren nach einem der vorhergehenden Ansprüche,
**dadurch gekennzeichnet,**
**daß** die Bestimmung der Höhen- und Seitenlage des Gleisabschnitts mittels auf die Tragschicht (3) aufgebrachter Hilfspunkte erfolgt.

8. Verfahren nach einem der Ansprüche 1 bis 6,
**dadurch gekennzeichnet,**
**daß** die Bestimmung der Höhen- und Seitenlage des Gleisabschnitts über Laser von Festpunkten aus erfolgt.

9. Verfahren nach einem der vorhergehenden Ansprüche.
**dadurch gekennzeichnet,**
**daß** die gemessenen Werte, die vorgenommenen Ausgleichsmaßnahmen und/oder die endgültige Gleislage dokumentiert werden.

10. Verfahren nach einem der vorhergehenden Ansprüche.
**dadurch gekennzeichnet,**
**daß** alle zur Durchführung des Verfahrens notwendigen Mittel auf einer einzigen automatischen Verlegevorrichtung vorgesehen sind.

## Claims

1. A method for the manufacture of a fixed way for rail vehicles comprising a supporting layer (3), in particular made of asphalt or concrete, onto which the sleepers (4) supporting the rails (5, 6) are laid and anchored, in which a track section of sleepers (4) and rails (5, 6) is placed and anchored on the support layer (3), the height of the laid track section is checked and corrected, in particular by insertion of height compensation plates (14) between the sleeper (4) and the rail (5, 6),
**characterised in that** the height H₁ of the support layer (3) is measured at the intended support positions (10) of the sleepers (4) and the thicknesses D of the sleepers (4) is measured in the region of the support positions (11) for the rails (5, 6); **in that** the requirement for a height compensation and its magnitude is determined from the measured values H₁, D; and **in that** suitable compensation means (14) are already attached on the laying of the track section.

2. A method in accordance with claim 1, **characterised in that** the height (H₂) of the rails (5, 6) is additionally measured and is taken into account in the determination of the height compensation.

3. A method in accordance with claim 2, **characterised in that** the measurement of the height H₁ of the support layer (3) takes place on the laying of the track section, in particular directly before the laying of a sleeper (4) in each case; and **in that** the compensation means (14) are fitted into the sleepers (4) before the insertion of the rails (5, 6).

4. A method in accordance with any one of the preceding claims, **characterised in that** the sleepers (4) are fixed against displacement after being laid.

5. A method in accordance with any one of the preceding claims, **characterised in that**, on the determination of the height compensation, the height ratio between the left hand and the right hand rail (5, 6) of a sleeper (4), the height ratio of sequential sleepers (4) and/or the longitudinal height ratio between two measured points (12, 13) arranged, for example, at a pre-determined spacing (a), for example 5 metres, with respect to one another, is/are taken into account.

6. A method in accordance with any one of the preceding claims, **characterised in that** the side position of the track section is aligned prior to the fixing.

7. A method in accordance with any one of the preceding claims, **characterised in that** the determination of the height and of the side position of the track section takes place by means of auxiliary points applied to the support layer (3).

8. A method in accordance with any of claims 1 to 6, **characterised in that** the determination of the height and of the side position of the track section takes place starting from fixed points using a laser.

9. A method in accordance with any one of the preceding claims, **characterised in that** the values measured, the compensation measures carried out and/or the final track position are documented.

10. A method in accordance with any one of the preceding claims, **characterised in that** all means required for the carrying out of the method are provided in one single automatic laying apparatus.

## Revendications

1. Procédé de réalisation d'une voie de circulation fixe pour des véhicules ferroviaires, comportant une couche portante (3) en particulier en asphalte ou en béton, sur laquelle les traverses (4) portant les rails (5, 6) son posées et ancrées, dans lequel on pose et on ancre sur la couche portante (3) un tronçon de voie constitué par des traverses (4) et par des rails (5, 6), on vérifie la position en hauteur du tronçon de voie posé et on la corrige en particulier en insérant des plaques de compensation de hauteur (14) entre la traverse (4) et le rail (5, 6), **caractérisé en ce qu'**on mesure la position en hauteur H₁ de la couche portante (3) au niveau des points d'appui (10) prévus pour les traverses (4) ainsi que les épaisseurs D des traverses (4) dans la région des points d'appui (11) pour les rails (5, 6), **en ce qu'**à partir des valeurs mesurées H₁, D, on détermine le besoin en compensation de hauteur et son amplitude, et **en ce qu'**on installe des moyens de compensation (14) appropriés dès la pose du tronçon de voie.

2. Procédé selon la revendication 1, **caractérisé en ce qu'**on mesure additionnellement la hauteur (H₂) des rails (5, 6) et on en tient compte lors de la détermination de la compensation de hauteur.

3. Procédé selon la revendication 2, **caractérisé en ce qu'**on effectue la mesure de la position en hauteur H₁ de la couche portante (3) lors de la pose du tronçon de voie en particulier directement avant la pose de chaque traverse (4), et **en ce qu'**on installe les moyens de compensation (4) avant la mise en place des rails (5, 6) dans les traverses (4).

4. Procédé selon l'une des revendications précédentes, **caractérisé en ce qu'**après la pose, on fixe les traverses (4) à l'encontre d'un déplacement.

5. Procédé selon l'une des revendications précédentes, **caractérisé en ce que** lors de la détermination de la compensation de hauteur, on tient compte du rapport de hauteur entre le rail de gauche et le rail de droite (5, 6) d'une traverse (4), du rapport de position en hauteur de traverses (4) consécutives et/ou du rapport de hauteur longitudinale entre deux points de mesure (12, 13) agencés à une distance (a) prédéterminée l'un de l'autre, par exemple à une distance de 5 m.

6. Procédé selon l'une des revendications précédentes, **caractérisé en ce qu'**on aligne la position latérale du tronçon de voie avant la fixation.

7. Procédé selon l'une des revendications précédentes, **caractérisé en ce qu'**on effectue la détermination de la position en hauteur et de la position latérale du tronçon de voie au moyen de points auxiliaires appliqués sur la couche portante (3).

8. Procédé selon l'une des revendications 1 à 6, **caractérisé en ce qu'**on effectue la détermination de la position en hauteur et de la position latérale du tronçon de voie par laser à partir de points fixes.

9. Procédé selon l'une des revendications précédentes, **caractérisé en ce qu'**on établit une documentation sur les valeurs mesurées, les mesures de compensation et/ou la situation de voie définitive.

10. Procédé selon l'une des revendications précédentes, **caractérisé en ce qu'**on prévoit tous les moyens nécessaires à l'exécution du procédé sur un seul dispositif de pose automatique.
